# EUROPÄISCHE PATENTSCHRIFT

(11) **EP 0 873 930 B1**
(45) Veröffentlichungstag und Bekanntmachung des Hinweises auf die Patenterteilung: **21.11.2001**
(21) Anmeldenummer: 98250136.3
(22) Anmeldetag: 20.04.1998
(51) Int. Cl.: B61F 7/00

(54) **Spurwechselradsatz für Schienenfahrzeuge**
Changeable gauge wheel set for railway vehicles
Joue de roues pour véhiclues ferroviaires permettant le changement d'écartement

(30) Priorität: 21.04.1997 DE 19717753
(43) Veröffentlichungstag der Anmeldung: 28.10.1998
(73) Patentinhaber: RADSATZFABRIK ILSENBURG GmbH, 38871 Ilsenburg (DE); Deutsche Bahn Aktiengesellschaft, 10365 Berlin (DE)
(72) Erfinder: Jendricke, Klaus, Dr.-Ing., 38871 Ilsenburg (DE); Schwartze, Matthias, Dipl.-Ing., 38871 Ilsenburg (DE); Holland, Hans, Dipl.-Ing. (FH), 38871 Ilsenburg (DE); Rode, Walter, Dipl.-Ing., 06130 Halle (DE); Koch, Hartmut, Dipl.-Ing., 04357 Leipzig (DE); Schulz, Günter, Dipl.-Ing. (FH), 04509 Delitzsch (DE)
(74) Vertreter: Köhler, Reimund

(56) Entgegenhaltungen:
- DD-A- 18 772
- DE-A- 4 405 861

## Beschreibung

Die Erfindung bezieht sich auf einen Spurwechselradsatz für Schienenfahrzeuge nach dem Oberbegriff des Patentanspruches 1.

Es sind bereits nach DD 41 590 Spurwechselradsätze mit umlaufender Kipphebelverriegelung bekannt, deren Steuerelemente für die Ent- und Verriegelungsbetätigung am Radsatzlager angeordnet sind und die Verschiebung der Verriegelungshülse durch axial bewegliche Druckstößel, die gegen eine durch Druckstangen mit der Verriegelungshülse verbundenen Steuerscheibe drücken. Diese Spurwechselradsätze erfordern zum einen sehr kräftig ausgeführte Steuerscheiben mit langen Führungen und Durchbrüchen in der Radscheibe, um die Verbindung zwischen Steuerscheibe und Verriegelungshülse durch Druckstangen zu ermöglichen, und zum anderen für jede Radsatzlagerbauart ein spezielles mit den erforderlichen Steuerelementen ausgerüstetes Radsatzlager, sowie nutartige Eindrehungen in der Radscheibe, zur Anordnung von Schutzhülsen zum Schutz vor Staub und klimatischen Einflüssen.

Desweiteren sind nach Artikel "Radsätze mit veränderlicher Spurweite" in der Zeitschrift Schienen der Welt, Heft 4 1982 (Seiten 119-128) Spurwechselradsätze bekannt, bei denen zur axialen Verschiebung der Verriegelungshülse am Fahrwerksrahmen gelagerte Gestänge benötigt werden und zur drehfesten Kupplung zwischen dem Rad und der Radsatzwelle drei Gelenkhebel angeordnet sind. Desweiteren sind nach diesem Artikel Fahrwerke mit veränderlicher Spurweite bekannt, bei denen jeweils zwei Halbradsätze unabhängig voneinander in speziellen Radsatzlagergehäusen verschiebbar und in der jeweiligen Spurweitenstellung verriegelbar gelagert sind, die während des Spurwechselvorganges vollständig entlastet werden müssen und bei denen infolge der fehlenden durchgehenden Radsatzwelle die axialen Kräfte durch einen verstärkten Rahmen oder einen Hilfsrahmen übertragen werden. Weiterhin ist nach Artikel "Eisenbahnradsatz VEVEY mit veränderlicher Spurweite" in der ETR, Heft 4/1974 ein Spurwechselradsatz bekannt, bei dem unabhängig voneinander frei rotierende Räder axial verschiebbar auf einer feststehenden Achse gelagert sind, der Verriegelungsmechanismus innerhalb der hohlen Achse angeordnet ist und die Achse an ihrem Umfang Durchbrüche für die Kupplung zwischen den Rädern und dem Verriegelungsmechanismus aufweist.

Nach DD-A-18 772 ist weiterhin ein Spurwechselradsatz für Schienenfahrzeuge bekannt, mit dem ein Spurwechselvorgang beim Befahren einer speziellen Spurwechselanlage erreicht werden kann. Eine kompakte Ent- bzw. Verriegelungseinheit ist innen in einer Radeinheit angeordnet und weist an der nach innen radabgewendeten Seite einen Entriegelungsring auf, der direkt mit einer Führungsschiene der Spurwechselanlage korrespondiert. Die Ent- bzw. Verriegelungseinrichtung besteht aus einem Kupplungsstern, aus mindestens einem Kipphebel, einer verlängerten Radfelge sowie einer Entriegelungseinheit, wobei der Kupplungsstern auf einer Radsatzwelle aufgepreßt ist und mit dem Kipphebel über Lager verbunden ist. Am längeren Ende des Kipphebels ist ein trapezförmiges Nasenteil angeordnet, das in trapezförmige Nuten auf der nach innen verlängerten Radfelge eingreifen kann. Das kurze Ende des Kipphebels korrespondiert mit einer Führungsschräge, die als Steuerelement dient und Teil der Entriegelungseinheit ist. Dieser Spurwechselradsatz hat den Nachteil, daß die Nasenteile des Kipphebels und die dazu korrespondierenden Nuten der Radfelge unvorteilhaft angeordnet und zugeordnet sind und darüber hinaus verschleißintensiver funktionieren, wobei zusätzliche Bauteile/Einrichtungen zur Entlastung der Radscheiben während des Umspurvorganges benötigt werden. Dieser Spurwechselradsatz ist unzureichend gegen äußere Einflüsse geschützt und eine Abdichtung wäre bei dieser Ausführung nicht ohne weiteres möglich.

Diese bakannten Spurwechselradsätze besitzen in Abhängigkeit von ihren Ausführungen jedoch den Nachteil, daß sie für jede Radsatzlagerbauart ein spezielles mit den Steuerelementen ausgeführtes Radsatzlager benötigen und die Radscheibe mit Durchbrüchen und mit nutartigen Eindrehungen versehen ist und diese Spannungsverteilung in der Radscheibe nagativ beeinflussen, wobei zusätzliche schwere Gestänge am Fahrwerksrahmen und außenliegende Gelenkhebel zur drehfesten Kupplung zwischen Radsatzwelle und Rad benötigt werden wodurch der Freiraum zwischen den Radscheiben stark eingeschränkt wird, und daß teilweise zur Übertragung der axialen Kräfte ein zusätzlicher Hilfsrahmen benötigt wird. Nach DE 1 455 150 A1 ist ein Spurwechselradsatz für Schienenfahrzeuge mit axial auf der Achswelle verschiebbaren Schienenrädern bekannt, bei dem ein Kipphebel vorgesehen ist, der die Verbindung von einer aufgepreßten Auflaufscheibe hin zu der Nabe des Rades herstellt. Dieser Hebel wirkt bei äußerer Stellung des Rades als Distanzelement und bei innerer Stellung des Rades als eingerastetes Element. Nachteilig bei dieser Ausführung ist die zusätzliche Anordnung eines Anschlages auf der Radsatzwelle für die Begrenzung der äußeren Stellung des Rades. Weiterhin ist durch die geometrische Ausbildung und Anordnung des Kipphebels keine exakte Arretierung des Rades auf der Radsatzwelle möglich, da beim Aushebeln der im starren Zustand eingestellte Abstand zwischen dem Rad und der Auflaufscheibe vergrößert wird und der Hebel beim Aushebeln Reibungskräfte überwinden muß und dadurch auch einem höheren Verschleiß unterliegt. Der durch Verschleiß im Laufe der Zeit kürzer gewordene Hebel vergrößert das axiale Spiel und damit ist im Fahrbetrieb keine exakte Feststellung des Rades auf der Radsatzwelle mehr möglich. Das zieht nach sich, daß mit dem größeren Spiel der Verschleiß progressiv ansteigt. Nachteilig wirkt sich weiterhin aus, daß der Spurwechsel nur bei vollständig entlasteten Radsatz und zusätzlich angeordneten Auflaufscheiben durchgeführt werden kann. Desweiteren haben diese bekannten Radsätze den Nachteil, daß sie nur für eine max. Radsatzlast von 20 t geeignet sind.

Der Erfindung liegt die Aufgabe zugrunde, einen Spurwechselradsatz mit einer Steuerung der Ent- und Verriegelung direkt am Verriegelungsmechanismus zu schaffen, bei der die Verschiebung der Radscheiben während des Spurwechselvorganges beim Befahren einer speziellen zwischen den Gleisen mit unterschiedlichen Spurweiten ausgebildeten Spurwechselanlage selbsttätig erfolgt und ohne zusätzliche manuelle Tätigkeiten bei maximaler Radlast von 23,5t möglich ist, leichtgängig funktioniert und im Betrieb eine spielfreie und damit auf Dauer verschleißarme Arretierung des Rades auf der Radsatzwelle gewährleistet, wobei eine definierte Feststellung und Belastung des Rades unabhängig von der Einsatzzeit erreicht wird und ein verklemmungsfreies Verschieben der Verriegelungshülse durch besondere Ausbildung der Führungsflächen während des Spurwechselvorganges möglich ist, wobei keine speziellen Radsatzlager, keine durchbrochenen Radscheiben, keine nutartigen Eindrehungen in der Radscheibe, keine zusätzlichen Auflaufscheiben, keine zusätzlichen Entriegelungsgestänge, keine Hilfsrahmen, keine außenliegenden Gelenkhebel bzw. in der Radscheibe eingebrachte Mitnehmerbolzen benötigt werden und die gesamte Verriegelungsbetätigung platz- und gewichtssparend ausgebildet ist und die Wartung und Instandhaltung einfach ausgeführt werden kann.

Die Lösung wird durch die Merkmale des Patentanspruches 1 erreicht. Vorteilhafte Weiterbildungen der Erfindung sind in den Unteransprüchen angegeben. Durch den erfindungsgemäß aufgebauten Spurwechselradsatz wird erreicht, daß über einen fest mit der innenliegenden Verriegelungshülse verbundenen Entriegelungsring die axialen Kräfte zur Verschiebung der Verriegelungshülse von den Führungsschienen der Spurwechselanlage eingeleitet werden, Druckfedern, die innerhalb der Verriegelungshülse zwischen deren Stirnseite und dem Kupplungsstern eingebaut sind und die Verriegelungshülse in ihre Endlage (verriegelte Stellung) drücken. Die Erfindung wird vorteilhaft in Verbindung mit besonders stark ausgewellten Radscheiben, z.B. Vollräder nach DE 31 17 572 C2 mit nach innen verlängerter Radnabe angewendet, bei dem der Übergang vom Scheibenblatt zu den trapezförmigen Nuten in der Radnabe für die Spurweite von 1435 mm stetig und ohne Kanten verläuft, und damit eine gleichmäßige Spannungsverteilung gewährleistet wird und der bei dieser Radform kleinere Nabendurchmesser einen kleinen Durchmesser der Verriegelungshülse ermöglicht, wobei die Verriegelungshülse in ihrer entriegelten Stellung den bei dieser Radform, infolge der starken Wölbung des Scheibenblattes, vorhandenen Freiraum ausnutzt und dadurch die Verriegelungshülse so lang ausgeführt werden kann, daß das Verhältnis des Abstandes der horizontalen Krafteinleitung für den Entriegelungsvorgang in den Entriegelungsring (Maß a) zur Entfernung der zur axialen Verschiebung der Verriegelungshülse notwendigen Führungen am Kupplungsstern (Maß b) so ausgeführt ist, daß ein Verklemmen bei ungünstigem Kraftangriff verhindert wird und trotzdem ein großer Freiraum zwischen den beiden Verriegelungshülsen erhalten bleibt, daß mehrere Kipphebel mit den trapezförmigen Flächen und darüber liegenden Keilen mit anschließenden geraden Flächen in einem fest mit der Radsatzwelle verbundenen Kupplungsstern drehbar gelagert und von den in der Verriegelungshülse angeordneten Konturenplatten so gesteuert werden, daß zu Beginn des Entriegelungsvorganges eine relativ große axiale Verschiebung der Verriegelungshülsen eine geringe vertikale Anhebung der Kipphebel zur Folge hat, bei weiterer kurzer axialer Verschiebung die Kipphebel vollständig aus den trapezförmigen Nuten der Radnabe gehoben und bei weiterer axialer Verschiebung in dieser Stellung gehalten werden, wodurch eine Berührung der keilförmigen Flächen der Kipphebel mit dem inneren Rad der Verriegelungshülsen verhindert wird, die trapezförmigen Flächen der Kipphebel in die trapezförmigen Nuten der nach innen verlängerten Radnabe einrasten und dadurch die Radscheibe spielfrei in der jeweiligen Spurweitenstellung verriegeln, und die drehfeste Kupplung zwischen Radsatzwelle und axial verschiebbarer Radscheibe durch im Kupplungsstern und der verlängerten Radnabe angeordneten Klauenkupplungen erfolgt. Die Verriegelungshülse ist geteilt ausgeführt, wodurch die Wartung und Instandhaltung des gesamten Verriegelungsmechanismusses besonders einfach ermöglicht wird. Dadurch, daß die Verriegelungshülse den gesamten Verriegelungsmechanismus umschließt und der Verriegelungsmechanismus und der Schiebesitz zwischen der Radsatzwelle und der in der Radnabe eingepreßten Kuststoffbuchse durch flexible, nichtmetallische Werkstoffe abgedichtete ist, wird der Verstellmechanismus vollständig vor Staub und klimatischen Einflüssen geschützt.

Die Erfindung wird an einem Ausführungsbeispiel anhand der Zeichnungen näher erläutert. Es zeigen:
- Fig.1:: eine Gesamtansicht des Sprurwechselradsatzes,
- Fig.2:: die Radscheibe in verriegelter Stellung,
- Fig.3:: die Radscheibe bei vollständig entriegelter Stellung,
- Fig.4:: Einzeldarstellung des Kipphebels,
- Fig.5:: Teil der Verriegelungshülse,
- Fig.6:: Einzelheit "Z" nach Fig.5.

Nach Fig. 1 bis 3 sind auf einer Radsatzwelle 1 ein Kupplungsstern 2 aufgepreßt, an dem vorzugsweise drei Kipphebel 3 mit an einem Ende trapezförmigen Flächen 4 über Lager 21 beweglich angeordnet sind. An diesem Kupplungsstern 2 sind Führungsflächen 19 vorgesehen, auf der der innere Rand einer Verriegelungshülse 7 während des Ent- und Verriegelungsvorganges gleitet. In einer nach innen verlängerten Radnabe 5 einer Radscheibe 6 sind trapezförmige Nuten 20 eingearbeitet, in die die trapezförmigen Flächen 4 der Kipphebel 3 einrasten. Damit ist eine spielfreie, kraft- und formschlüssige Verbindung zwischen der Radsatzwelle 1 und der axial verschiebbaren Radscheibe 6 gewährleistet. Die über eine Schraubenverbindung 25 in zwei Hälften geteilte Verriegelungshülse 7 wird durch Druckfedern 8 über die Kipphebel 3 geschoben. Auf den Kipphebeln 3 nach Fig.4 befindet sich eine keilförmig geneigte Fläche 9 mit daran anschließender gerader Fläche 10. Der innere Rand der Verriegelungshülse 7 nach Fig.5 und 6 ist in entsprechender Neigung dieser keilförmigen Flächen 9 mit anschließenden geraden Flächen 10 des Kipphebels 3 mit einer geneigten Fläche 22 und einer geraden Fläche 23 ausgebildet. Somit werden die Kipphebel 3 in die Verriegelungsstellung gedrückt. Die an einem Radkranz 11 angreifenden horizontalen Kräfte sind bestrebt, die Radscheiben 6 in axialer Richtung zu verschieben. Durch die keilförmigen Flächen 4 an der Nase und 9 an der Oberseite des Kipphebels 3, die sich mit den keilförmigen Flächen der Radnabe 5 und der geneigten Fläche 22 der Verriegelungshülse 7 berühren, besteht das Bestreben, den Kipphebel 3 aus den trapezförmigen Nuten 20 der Radnabe 5 anzuheben und die Verriegelungshülse 7 axial in die jeweilige Entriegelungsstellung zu verschieben, was durch die an die keilförmigen Flächen 9 anschließenden geraden Flächen 10 der Kipphebel 3 und der Flächen 23 der Verriegelungshülse 7 verhindert wird. Dadurch ist die Radscheibe 6 während der Fahrt sicher verriegelt. Die Kipphebel 3 werden von den in der Verriegelungshülse 7 angeordneten Konturenplatten 17 so gesteuert, daß zu Beginn des Entriegelungsvorganges eine relativ große axiale Verschiebung der Verriegelungshülse 7 eine geringe vertikale Anhebung der Kipphebel 3 zur Folge hat und bei anschließender' geringer axialer Verschiebung der Verriegelungshülse 7 die Kipphebel 3 vollständig aus den trapezförmigen Nuten 20 der Radnabe 5 gehoben und bei weiterer axialer Verschiebung der Verriegelungshülse 7 in dieser Stellung gehalten werden. Während des Spurwechselvorganges beim Befahren einer für diesen Radsatz entwickelten , in der Fig.1 nur angedeuteten Spurwechselanlage 26 wird durch Führungsschienen 27 der Spurwechselanlage 26 eine horizontale Kraft auf einen Entriegelungsring 12 des Spurwechselradsatzes ausgeübt und dadurch die Verriegelungshülse 7 in Richtung Radscheibe 6 axial verschoben. Am inneren Spannrand der Radscheibe 6 ist ein Ring 13 eingeschrumpft. Zwischen dem Ring 13 und dem äußeren Rand der Verriegelungshülse 7 ist zum Schutz des Verriegelungsmechanismusses gegenüber Staub und klimatischen Einflüssen eine Abdichtung 14 aus nichtmetallischem Werkstoff angeordnet. Zum Schutz eines Schiebesitzes 30 der Radsatzwelle 1 ist zwischen der äußeren Radnabe und einem auf der Radsatzwelle 1 zum Radsatzlager 18 gehörenden Labyrinthring 15 eine analoge Abdichtung 16 vorhanden. Der Spurwechselvorgang während des Befahrens der Spurwechselanlage 26 erfolgt in drei Phasen wie folgt:

### PhaseI:

In der Spurwechselanlage 26 werden durch konisch nach außen verlaufende Führungsschienen 27 axiale Kräfte auf die Entriegelungsringe 12 ausgeübt. Dadurch wird die Verriegelungshülse 7 axial in Richtung Radscheibe 6 verschoben, wodurch die Druckfedern 8 zusätzlich gespannt werden. Der durch die axiale Verschiebung der Verriegelungshülse 7 entstehende Kontakt zwischen den in der Verriegelungshülse 7 angeordneten Konturenplatten 17 und den Enden der Kipphebel 3 bewirkt ein Ausheben der trapezförmigen Flächen 4 der Kipphebel 3 aus den trapezförmigen Nuten 20 der Radnabe 5. Nach Phase I sind die Radscheiben 6 vollständig entriegelt und können axial verschoben werden. Die Rillenschienen 28, in denen die Spurkränze der Radscheiben 6 laufen, verlaufen in dieser Phase parallel zueinander.

### PhaseII:

Die zur Entriegelung angeordneten Führungsschienen 27 verlaufen parallel und gewährleisten so die entriegelte Stellung. Die Rillenschienen 28, in denen die Spurkränze des Spurwechselradsatzes laufen, verlaufen in dieser Phase konisch und ermöglichen damit die axiale Verschiebung der Radscheiben 6 in die neue Spurweitenstellung.

### PhaseIII:

Die Führungsschienen 27 verlaufen konisch nach innen, wodurch sich die axialen Kräfte auf die Entriegelungsringe 12 kontinuierlich bis auf den Wert Null reduzieren. Durch die Federspannung der Druckfedern 8 werden die Verriegelungshülsen 7 in ihre Ausgangsstellung nach innen verschoben, wodurch die Kipphebel 3 durch die Berührung ihrer keilförmigen Flächen 9 mit den geneigten Flächen 22 der Verriegelungshülse 7 in die trapezförmigen Nuten 20 der Radnabe 5 gedrückt werden und die Radscheibe 6 dadurch sicher verriegelt wird. Die Rillenschienen 28 verlaufen in dieser Phase wieder parallel zueinander.
Es ist denkbar und im Sinne der Erfindung, bei kleinen Raddurchmessern ohne Entriegelungsring 12 die Verschiebung direkt an der Verriegelungshülse 7 vorzunehmen.

### Aufstellung der verwendeten Bezugszeichen

- 1: Radsatzwelle
- 2: Kupplungsstern
- 3: Kipphebel
- 4: Fläche [trapezförmig/Nase des Kipph.]
- 5: Radnabe
- 6: Radscheibe
- 7: Verriegelungshülse
- 8: Druckfeder
- 9: Fläche [keilförmig/Rücken des Kippheb.]
- 10: Fläche [gerade/Rücken des Kipph.]
- 11: Radkranz
- 12: Entriegelungsring
- 13: Ring
- 14: Abdichtung
- 15: Labyrinthring
- 16: Abdichtung
- 17: Konturenplatte
- 18: Radsatzlager
- 19: Führungsfläche
- 20: Nut [trapezförmig/innere Radnabe]
- 21: Lager
- 22: Fläche [geneigte/Innenseite Hülse]
- 23: Fläche
- 24: Vorsprung
- 25: Schraubenverbindung
- 26: Spurwechselanlage
- 27: Führungsschiene
- 28: Rillenschiene
- 29: Gleitplatte
- 30: Schiebesitz
- a: Maß
- b: Maß

## Patentansprüche

1. Spurwechselradsatz für Schienenfahrzeuge mit axial auf der Radsatzwelle (1) verschiebbaren Radscheiben (6) und umlaufender Kipphebelverriegelung, bei dem die Verschiebung der Radscheiben während des Spurwechselvorganges beim Befahren einer speziellen zwischen den Gleisen mit unterschiedlichen Spurweiten ausgebildeten Spurwechselanlage erfolgt, wobei eine kompakte Ent- bzw. Verriegelungseinheit innen von einer Radeinheit angeordnet ist und am radabgewandten Ende der Ent- bzw. Verriegelungseinheit ein Entriegelungselement, insbesondere Entriegelungsring (12) direkt mit einer zur Spurwechselanlage gehörenden Führungsschiene korrespondiert und die Ent- bzw. Verriegelungseinheit aus einem Kupplungsstern (2), aus einer am Kupplungsstern angebrachten Verriegelungshülse (7), aus mindestens einem Kipphebel (3), einer verlängerten Radfelge (6), und einer Entriegelungseinheit, bestehend aus Entriegelungselement (12) und Führungsschräge (19), besteht, wobei der Kupplungsstern (2) auf einer Radsatzwelle aufgepreßt ist und mit dem Kipphebel (8) über Lager verbunden ist und das am längeren Ende des Kipphebels (8) trapezförmig ausgebildete Nasenteil in eine der trapezförmigen Nuten auf der nach innen verlängerten Radfelge (6) eingreift, wobei die Führungsschräge (19) am inneren Ende der Entriegelungseinheit angeordnet ist und als Steuerelement dient und mit dem kurzen Teil des Kipphebels (8) korrespondiert, wobei die Entriegelungseinheit auf Führungsflächen des Kupplungssternes aufliegt, **dadurch gekennzeichnet, daß** das Nasenteil in eine der trapezförmigen Nuten (20) auf der nach innen verlängerten Radnabe (5) eingreift, wobei eine geneigte Fläche (9) am oberen Rücken des Kipphebels (3) mit einer ebenso geneigten Fläche (22) an der Innenseite der Verriegelungshülse (7) korrespondiert bzw. bei geringer verschobener Stellung der Verriegelungshülse (7) der Kipphebel (3) mit einer geraden Fläche (10) an einer ebenfalls geraden Fläche (23) der Innenwandung der Verriegelungshülse (7) parallel anliegt, daß die Verriegelungshülse (7) an einer Druckfeder (8), die sich an einem Vorsprung (24) des Kupplungssterns (2) abstützt, anliegt und daß die Verriegelungshülse (7) sowie Abdichtungen (14 bzw. 16) den Innenraum der Ent- bzw. Verriegelungseinheit bzw. einen außenseitig an der Radsatzwelle (1) vorhandenen Schiebesitz (30) verschließen.

2. Spurwechselradsatz nach Anspruch 1, **dadurch gekennzeichnet, daß** die zur axialen Führung der Verriegelungshülse (7) am Kupplungsstern (2) angeordneten Führungsflächen (19) mit Reibkraft verringernden Gleitplatten (29) ausgerüstet sind.

3. Spurwechselradsatz nach Anspruch 1 und 2, **dadurch gekennzeichnet, daß** die Führungsschiene (27) direkt mit der Verriegelungshülse (7) korrespondiert.

4. Spurwechselradsatz nach Anspruch 1 bis 3, **dadurch gekennzeichnet, daß** auf der Radsatzwelle (1) zwischen den Verriegelungshülsen (7) eine oder mehrere Wellenbremsscheiben oder Bremstrommeln angeordnet sind.

5. Spurwechselradsatz nach Anspruch 1 bis 4, **dadurch gekennzeichnet, daß** die Verriegelungshülse (7) über Schraubenverbindung (25) mindestens einmal geteilt ausgeführt ist.

6. Spurwechselradsatz nach Anspruch 1 bis 5, **dadurch gekennzeichnet, daß** ein unterhalb eines Radkranzes (11) eingepreßter Ring (13) zur Befestigung der Abdichtung (14) gleichzeitig als schallabsorbierendes Bauteil in bekannter Weise gestaltet ist.

## Claims

1. Changeable gauge wheel set for rail vehicles, having wheel discs (6) which can be displaced axially on the wheel set shaft (1) and circumferential rocker arm locking, in which the displacement of the wheel discs takes place during the gauge changing operation when a special gauge changing system which is formed between the tracks with different gauges is travelled over, a compact unlocking and locking unit being arranged on the inside of a wheel unit and an unlocking element, in particular an unlocking ring (12) on the end of the unlocking and locking unit which is facing away from the wheel corresponds directly to a guide rail which is part of the gauge changing system, and the unlocking and locking unit is composed of a locking sheath (7) which is attached to the coupling star, of at least one rocker arm (3) of a lengthened wheel rim (6), and of an unlocking unit, composed of unlocking element (12) and guide incline (19), the coupling star (2) being fitted on a wheel set shaft and being connected to the rocker arm (8) by means of bearings, and the projecting part, which is formed at the longer end of the rocker arm (8) in a trapezoidal shape engaging in one of the trapezoidal grooves on the inwardly lengthened wheel rim (6), the guide incline (19) being arranged at the inner end of the unlocking unit and serving as a control element and corresponding to the short part of the rocker arm (8), the unlocking unit resting on guide faces of the coupling star, **characterized in that** the projecting part engages in one of the trapezoidal grooves (20) on the inwardly lengthened wheel hub (5), an inclined face (9) on the upper ridge of the rocker arm (3) corresponding to a face (22), also inclined, on the inside of the locking sheath (7) and the rocker arm (3) bearing in parallel with a straight face (10) against a face (23), which is also straight, on the inner wall of the locking sheath (7) when the locking sheath (7) is slightly displaced, **in that** the locking sheath (7) bears against a compression spring (8) which is also supported on a projection (24) of the coupling star (2), and **in that** the locking sheath (7) and seals (14 and 16) of the inner space of the unlocking and locking unit and/or a slide seat (30) which is present on the outside of the wheel set shaft (1).

2. Changeable gauge wheel set according to Claim 1, **characterized in that** the guide faces (19) which are arranged on the coupling star (2) in order to guide the locking sheath (7) axially are equipped with slide plates (29) which reduce friction.

3. Changeable gauge wheel set according to Claim 1 and 2, **characterized in that** the guide rail (27) corresponds directly to the locking sheath (7).

4. Changeable gauge wheel set according to Claim 1 to 3, **characterized in that** one or more wheel brake discs or brake drums are arranged on the wheel set shaft (1) between the locking sleeves (7).

5. Changeable gauge wheel set according to Claim 1 to 4, **characterized in that** the guide sheath (7) is divided at least once by means of a screw connection (25).

6. Changeable gauge wheel set according to Claim 1 to 5, **characterized in that** a ring (13) which is pressed in underneath a wheel rim (11) and has the purpose of attaching the seal (14) is simultaneously shaped, in a known fashion, as a sound-absorbing component.

## Revendications

1. Jeu de roues permettant le changement d'écartement de voie pour des véhicules ferroviaires, avec des disques de roue (6) aptes à coulisser radialement sur l'arbre (1) du jeu de roues et avec un verrouillage périphérique à levier basculant, dans lequel le coulissement des disques de roue pendant l'opération de changement d'écartement de voie s'effectue par passage sur une installation de changement d'écartement de voie réalisée spécialement entre des voies à écartements différents, une unité compacte de déverrouillage et de verrouillage étant disposée à l'intérieur d'une unité de roue et, à l'extrémité du dispositif de déverrouillage ou de verrouillage qui n'est pas tournée vers les roues, un élément de déverrouillage, en particulier un anneau de déverrouillage (12) correspond directement à un rail de guidage appartenant à l'installation de changement d'écartement de voie, et l'unité de déverrouillage et de verrouillage est constituée d'une étoile d'accouplement (2) constituée d'une douille de verrouillage (7) installée sur l'étoile d'accouplement, d'au moins un levier basculant (3), d'une jante de roue prolongée (6) et d'une unité de déverrouillage constituée de l'élément de déverrouillage (12) et d'une rampe de guidage (19), l'étoile d'accouplement (2) étant serrée sur un arbre du jeu de roues et étant reliée au levier basculant (8) par l'intermédiaire de paliers, et la pièce en bec de configuration trapézoïdale réalisée sur l'extrémité la plus longue du levier basculant (8) s'engage dans l'une des rainures trapézoïdales ménagées sur la jante de roue (6) prolongée vers l'intérieur, la rampe de guidage (19) étant disposée à l'extrémité intérieure de l'unité de déverrouillage, servant de commande et correspondant à la courte partie du levier basculant (8), l'unité de déverrouillage reposant sur des surfaces de guidage de l'étoile d'accouplement,
**caractérisé en ce que** la pièce en bec s'engage dans l'une des rainures trapézoïdales (20) sur le moyeu de roue (5) prolongé vers l'intérieur, une surface oblique (9) située sur le dos supérieur du levier basculant (3) correspondant à une surface (22) également oblique sur le côté intérieur de la douille de verrouillage (7), et lorsque la douille de verrouillage (7) est en position légèrement avancée, le levier basculant (3) vient se placer parallèlement par une surface rectiligne (10) sur une surface (23) également rectiligne de la paroi intérieure de la douille de verrouillage (7), **en ce que** la douille de verrouillage (7) vient se placer contre un ressort de compression (8) qui s'appuie sur une saillie (24) de l'étoile d'accouplement (2), et **en ce que** la douille de verrouillage (7) ainsi que des joints d'étanchéité (14 et 16) ferment respectivement l'espace intérieur de l'unité de verrouillage et de déverrouillage et un siège de coulissement (30) situé du côté extérieur de l'arbre (1) du jeu de roues.

2. Jeu de roues pour changement d'écartement de voie selon la revendication 1, **caractérisé en ce que** les surfaces de guidage (19) disposées sur l'étoile d'accouplement (2) pour le guidage axial de la douille de verrouillage (7) sont équipées de plaques de coulissement (29) qui diminuent la force de frottement.

3. Jeu de roues pour changement d'écartement de voie selon la revendication 1 et 2, **caractérisé en ce que** le rail de guidage (27) correspond directement à la douille de verrouillage (7).

4. Jeu de roues pour changement d'écartement de voie selon les revendications 1 à 3, **caractérisé en ce qu'**un ou plusieurs disques de frein ou tambours de frein d'arbre sont disposés sur l'arbre (1) du jeu de roues entre les douilles de verrouillage (7).

5. Jeu de roues pour changement d'écartement de voie selon les revendications 1 à 4, **caractérisé en ce que** la douille de verrouillage (7) est divisée au moins une fois au moyen d'une liaison vissée (25).

6. Jeu de roues pour changement d'écartement de voie selon les revendications 1 à 5, **caractérisé en ce qu'**un anneau (13) pour la fixation du joint d'étanchéité (14), comprimé en dessous d'une couronne de roue (11), est en même temps configuré de manière connue comme composant absorbant le bruit.
